# EUROPÄISCHE PATENTSCHRIFT

(11) **EP 0 849 201 B1**
(45) Veröffentlichungstag und Bekanntmachung des Hinweises auf die Patenterteilung: **06.03.2002**
(21) Anmeldenummer: 97121911.8
(22) Anmeldetag: 12.12.1997
(51) Int. Cl.: B65H 19/12, B65H 23/02

(54) **Verfahren zum Lageerfassen und Positionieren einer Vorratsbahnrolle**
Method to detect and position a replacement roll
Méthode pour détecter et positioner un rouleau de remplacement

(30) Priorität: 21.12.1996 DE 19653802
(43) Veröffentlichungstag der Anmeldung: 24.06.1998
(73) Patentinhaber: Koenig & Bauer Aktiengesellschaft, 97080 Würzburg (DE)
(72) Erfinder: Vorwerk, Franz Josef, 97276 Margetshöchheim (DE)

(56) Entgegenhaltungen:
- WO-A-89/08598
- US-A- 4 586 673
- PATENT ABSTRACTS OF JAPAN vol. 017, no. 196 (M-1397), 16.April 1993 -& JP 04 341444 A (IKEGAI GOSU KK), 27.November 1992,

## Beschreibung

Die Erfindung betrifft ein Verfahren zum Lageerfassen und Positionieren einer Vorratsbahnrolle entsprechend dem Oberbegriff des Anspruches 1.

Es ist allgemein bekannt, bei Rollenwechselvorgängen an Rollenrotationsdruckmaschinen Vorratspapierbahnrollen automatisch zu wechseln, wobei Abtastelemente zum Prüfen der Anwesenheit oder Lage von Papierbahnvorratsrollen verwendet werden.

Die WO 89/08598 beschreibt einen Rollenwechsler, bei dem eine Vorratsbahnrolle zwischen zwei Tragarmen des Rollenwechslers mittels zweier Sensoren und einem Förderwagen zentrisch positioniert wird.

Die JP-A-04-341444 zeigt eine einem Rollenwechsler zugeordnete Positioniervorrichtung. Diese Positioniervorrichtung weist in Seitengestellen angeordnete Abstandssensoren auf.

Der Erfindung liegt die Aufgabe zugrunde, ein Verfahren zum seitlichen. Lageerfassen und Positionieren einer Vorratsbahnrolle in einem Rollenwechsler zu schaffen.

Diese Aufgabe wird erfindungsgemäß durch die Merkmale des Anspruches 1 gelöst.

Die mit der Erfindung erzielbaren Vorteile bestehen insbesondere darin, daß ein stufenloses Messen der Entfernung der Vorratsbahnrolle von einem Fixpunkt aus erfolgt, so daß ein genaues seitliches Positionieren der Vorratsbahnrolle ermöglicht wird. Damit ist es möglich, Vorratsbahnrollen unterschiedlicher Breite auch außermittig auf eine vorwählbare Position zu positionieren.

Ein Ausführungsbeispiel der Erfindung ist in der Zeichnung dargestellt und wird nachfolgend näher beschrieben.

Es zeigen
- Fig. 1: eine Draufsicht auf eine schematische Darstellung einer Anordnung zum seitlichen Lageerfassen und Positionieren einer Vorratsbahnrolle;
- Fig. 2: einen Schnitt II - II nach Fig. 1;
- Fig. 3: einen Prinzipschaltplan zur Anordnung nach Fig. 1 und 2.

Ein Rollenwechsler 1, für z. B. eine Rollenrotationsdruckmaschine, besteht aus zwei Seitengestellen 2; 3, zwischen welchen eine antreibbare-Welle 4 gelagert ist. Auf der Welle 4 sind in einem axialen Abstand verstellbare Tragarme 6; 7 angeordnet. Die Tragarme 6; 7 sind jeweils als zweiarmige Hebel ausgebildet und weisen an ihren Enden 8, 9; 11, 12 jeweils Spannkonen 13 zur Aufnahme von Vorratsbahnrollen 14; 16, z. B. Vorratspapierbahnrollen auf. Die Spannkonen 13 werden zumindest jeweils an einem Ende 8, 9 des Hebelarmes 6 angetrieben.

Vor dem Rollenwechsler 12 befindet sich eine z. B. mittels Rädern 15 auf Schienen 17; 18 angeordnete, in seitengestellparalleler Richtung A zwischen die Seitengestelle 2; 3 des Rollenwechslers 1 und zurück verfahrbare Transporteinheit 19. Diese Transporteinheit 19 ist z. B. so ausgebildet, daß sie einen über ein unterfluriges, in wellenparalleler Richtung B bewegbares Fördersystem 21 zugeführten Förderwagen 22 aufnimmt.

Das Fördersystem 21 kann z. B. aus verschiedenen, jeweils separat angetriebenen, endlosen Rollenkettensystemen 20; 24 bestehen - in Fig. 1 und Fig. 3 symbolisch dargestellt und in Fig. 2 nicht gezeigt. Das Rollenkettensystem 24 befindet sich auf der Transporteinheit 19. Dabei ist der Förderwagen 22 jeweils mittels Rädern 28 in C-profilartigen Führungen 37; 38 in Richtung B hin- und herbewegbar. Der Förderwagen 22 und die Vorratsbahnrolle 14 sowie eine Rotationsachse 40 der Vorratsbahnrolle 14 befindet sich in Position C, d. h. auf der Transporteinheit 19, jedoch auch noch mittels gefederter Mitnehmer 39; 41 im Eingriff mit dem Rollenkettensystem 24 (Fig. 2 und 3).

An dem schienennahen Ende des Seitengestells 2; 3 befinden sich direkt oder annähernd direkt gegenüberliegende Abtastelemente in Form von Sensoren, z. B. Laserstrahl- oder Ultraschallsensoren 26; 27. Die Ultraschallsensoren 26; 27 sind über Leitungen mit einer speicherprogrammierbaren Steuerung 29 verbunden. Die speicherprogrammierbare Steuerung 29 ist sowohl mit einem Maschinenleitstand 31 und einer Eingabe 32 als auch mit einem Antriebsregler 33 für einen Motor 23 des Rollenkettensystems 24 verbunden.

An der Transporteinheit 19 befestigt, befindet sich ein Initiator 35, welcher das Erreichen der Maschinenmitte oder einer anderen vorwählbaren Position des Förderwagens 22 auf der Transporteinheit 19 meldet. Dieser Initiator 35 ist ebenfalls mit der speicherprogrammierbaren Steuerung 29 verbunden.

Die Wirkungsweise der Anordnung ist wie nachfolgend beschrieben. über das Fördersystem 21 - in Fig. 2 nicht dargestellt - wird ein Förderwagen 22 mit einer darauf befindlichen Vorratsbahnrolle 14 quer B zur Bahnlaufrichtung A bis auf die Transporteinheit 19 in Lage C gefördert. Dabei wird der Förderwagen 22 etwa mittig auf die Transporteinheit 19 verbracht, was durch den Sensor 35 detektiert wird. Nachfolgend wird die Transporteinheit 19 in Richtung A zum Rollenwechsler 1 verfahren, bis der Umfang 42 der Vorratsbahnrolle 14 in den Bereich der Ultraschallsensoren 26; 27 gelangt - strichpunktierte Position D (Fig. 2; in Fig. 1 ist nur die Rotationsachse 40 der Vorratsbahnrolle 14 in Position D gezeigt). Dieses Verfahren kann ebenfalls mittels eines Fördersystems, z. B. eines nichtdargestellten Linearantriebes, z. B. einer Gewindespindel erfolgen. In der strichpunktierten Position D wird ein rechter und Linker Abstand f; g zu den ihnen zugewandten Seitenflächen 34; 36 der Vorratsbahnrolle 14 gemessen. Diese Meßwerte werden unter Beachtung von vorgegebenen Toleranzwerten mit denen in die speicherprogrammierbaren Steuerung 29 eingegebenen Sollwerten verglichen. Dabei kann auch die Breite i der Vorratsbahnrolle 14 ermittelt werden.

Wird z. B. eine außerhalb des Toleranzbereiches liegende Breite i der Vorratsbahnrolle 14 festgestellt, so wird eine Fehlermeldung, z. B. Warnsignal ausgegeben, deren Ursachen z. B. manuell beseitigt werden. Stimmt z. B. die Breite i der Vorratsbahnrolle 14 mit den vorgegebenen Sollwerten überein, so wird die seitliche Istlage f; g der Vorratsbahnrolle 14 erfaßt. Dabei ist es möglich, daß die seitlichen Sollabstände der Vorratsbahnrolle 14 unterschiedlich sind.

Dabei kann beispielsweise eine Vorratsbahnrolle 14 auch außermittig positioniert werden, d. h. die beiden Sollwerte für den rechten und linken Abstand der Vorratsbahnrolle 14 von den Sensoren 26; 27 unterscheiden sich vorzugsweise um eine Breite eines Vielfaches einer viertelbreiten Vorratsbahnrolle 14 (d. h. ein Betrag einer Differenz von Sollwerten für den rechten und linken Abstand f; g ist größer oder gleich einer Breite einer Viertelbahn). Dabei kann wahlweise ein Sollwert für den rechten und linken seitlichen Abstand f; g maschinenspezifisch vorgegeben und der zweite zugeordnete Sollwert auf die Breite der Vorratsbahnrolle 14 angepaßt sein.

Dies ist z. B. dann der Fall, wenn eine halb- oder viertelbahnbreite Vorratsbahnrolle 14 verwendet werden soll.

Anschließend wird der Motor 23 des Fördersystems 24 von der speichprogrammierbaren Steuerung 29 über den Antriebsregler 33 beaufschlagt, so daß der Förderwagen 22 in der erforderlichen Richtung B solange bewegt wird, bis die von den Ultraschallsensoren 26; 27 gemessen Istwerte f; g mit den Sollwerten übereinstimmen.

Die Messung der Abstände f; g erfolgt dabei durch die Ultraschallsensoren 26; 27 jeweils abwechselnd, um eine gegenseitige Beeinflussung derselben zu vermeiden, und so schnell, daß man von einer kontinuierlichen Messung sprechen kann. Dieser Vorgang wird ebenfalls durch die speicherprogrammierbare Steuerung 29 gesteuert.

Nachdem die Abstände f, g zu den Seitenflächen 34; 36 stimmen, wird der Förderwagen 22 auf der Transporteinheit 19, z. B. mittels federbetätigter Klemmelemente, die mittels Arbeitszylinder während des Positionierens geöffnet werden, arretiert und nachfolgend die Transporteinheit 19 weiter in Papierbahnlaufrichtung A zum Rollenwechsler 1 verfahren, bis die Vorratsbahnrolle 14 in eine Aufnahmeposition kommt, in welcher diese von den Enden 9; 12 der Tragarme 6; 7 mittels der Spannkonen 13 aufgeachst und in die strichpunktierte obere Position E ge'bracht werden.

Durch weiteres Verfahren der Transporteinheit 19 in Richtung A, entgegengesetzt zum Fördersystem 21, kann von dem Förderwagen 22 eine nahezu verbrauchte Vorratsbahnrolle 16 - eine Restrolle in Position F aufgenommen - nachfolgend in Richtung A zum Fördersystem 21 Verfahren und auf dem Förderwagen 22 mittels des Fördersystems 21 in wellenparalleler Richtung B zu einem Papierlager gefördert werden.

Werden von einem Förderwagen 22 Vorratsbahnrollen kleineren Durchmessers aufgenommen, so können auf dem Förderwagen 22 nichtdargestellte Aufsätze aufgelegt werden.

Es ist auch möglich, die Förderwagen 22 höhenverstellbar auszubilden.

Zusammengefaßt weist das Verfahren zum seitlichen Lageerfassen folgende Merkmale auf:
- jede Vorratsbahnrolle (14; 16) wird zwischen zwei gegenüberliegende Sensoren (26; 27) gebracht und ein seitlicher Abstand (f; g) zwischen einer Seitenfläche (34; 36) der Vorratsbahnrolle (14; 16) und dem zugeordneten Sensor (26; 27) wird jeweils gemessen,
- unterschiedlich große, auf eine Rollenbreite (i) angepaßte Sollwerte für den rechten und linken seitlichen Abstand (f; g) werden einer Auswerteeinheit (29) vorgegeben,
- in der Auswerteeinheit (29) werden Istwerte mit den eingegebenen Sollwerten zur Rollenbreite (i) und Rollenabstand (f; g) verglichen,
- bei Abweichung eines Istwertes des Rollenabstandes (f; g) vom Sollwert erfolgt mittels eines quer (B) zur Bahnlaufrichtung (A) verfahrbaren Förderwagens (22) ein Positionieren der Vorratsbahnrolle (14; 16).

### Bezugszeichenliste

- 1: Rollenwechsler
- 2: Seitengestell
- 3: Seitengestell
- 4: Welle (2; 3
- 5: -
- 6: Tragarm (4)
- 7: Tragarm (4)
- 8: Ende (6)
- 9: Ende (6)
- 10: -
- 11: Ende (7)
- 12: Ende (7)
- 13: Spannkonus (8, 9; 11, 12)
- 14: Vorratsbahnrolle
- 15: Rad (19)
- 16: Vorratsbahnrolle
- 17: Schiene
- 18: Schiene
- 19: Transporteinheit
- 20: Rollenkettensystem
- 21: Fördersystem
- 22: Förderwagen
- 23: Motor (24)
- 24: Rollenkettensystem
- 25: -
- 26: Sensor
- 27: Sensor
- 28: Rad (22)
- 29: Steuerung, speicherprogrammiert
- 30: -
- 31: Maschinenleitstand
- 32: Eingabe (31)
- 33: Antriebsregler (23)
- 34: Seitenfläche (16)
- 35: Initiator (19)
- 36: Seitenfläche (16)
- 37: Führung (28; 22)
- 38: Führung (28; 22)
- 39: Mitnehmer (22)
- 40: Rotationsachse (14)
- 41: Mitnehmer (22)
- 42: Umfang (14)

- A: Richtung (19)
- B: Richtung (21)
- C: Position (14)
- D: Position (14)
- E: Position (14)
- H: Position (16)

- f: Abstand (26; 34)
- g: Abstand (27; 36)
- i: Rollenbreite (14; 16)

## Patentansprüche

1. Verfahren zum seitlichen Lageerfassen und Positionieren einer Vorratsbahnrolle (14; 16) innerhalb eines Rollenwechslers (1) mit folgenden Merkmalen:
- jede Vorratsbahnrolle (14; 16) wird zwischen zwei gegenüberliegende Sensoren (26; 27) gebracht und ein seitlicher Abstand (f; g) zwischen einer Seitenfläche (34; 36) der Vorratsbahnrolle (14; 16) und dem zugeordneten Sensor (26; 27) wird jeweils gemessen,
- in der Auswerteeinheit (29) werden Istwerte mit den eingegebenen Sollwerten zur Rollenbreite (i) und Rollenabstand (f; g) verglichen,
- bei Abweichung eines Istwertes des Rollenabstandes (f; g) vom Sollwert erfolgt mittels eines quer (B) zur Bahnlaufrichtung (A) verfahrbaren Förderwagens (22) ein Positionieren der Vorratsbahnrolle (14; 16),
**dadurch gekennzeichnet, daß** unterschiedlich große, auf eine Rollenbreite (i) angepaßte Sollwerte für den rechten und linken seitlichen Abstand (f; g) einer Auswerteeinheit (29) vorgegeben werden.

2. Verfahren nach Anspruch 1, **dadurch gekennzeichnet, daß** nach Übereinstimmen des Istwertes des Rollenabstandes (f; g) mit dem entsprechenden Sollwert der Förderwagen (22) auf einer Transporteinheit (19) arretiert wird.

3. Verfahren nach den Ansprüchen 1 und 2, **dadurch gekennzeichnet, daß** nachfolgend der Förderwagen (22) mit der Vorratsbahnrolle (14; 16) mittels der Transporteinheit in Bahnlaufrichtung (A) in Aufnahmeposition bewegt und arretiert wird.

4. Verfahren nach Anspruch 1, **dadurch gekennzeichnet, daß** die unterschiedlich großen Sollwerte für den rechten und linken seitlichen Abstand (f; g) auf eine halbbreite oder viertelbreite Vorratsbahnrolle (14; 16) angepaßt werden.

5. Verfahren nach Anspruch 1, **dadurch gekennzeichnet, daß** ein Betrag einer Differenz von Sollwerten für den rechten und linken Abstand (f; g) größer oder gleich einer Breite einer Viertelbahn ist.

6. Verfahren nach Anspruch 1, **dadurch gekennzeichnet, daß** wahlweise ein Sollwert für den rechten oder linken Abstand (f; g) maschinenspezifisch vorgegeben ist und der zweite Sollwert auf die Breite der Vorratsbahnrolle (14) angepaßt ist.

## Claims

1. Method for detecting the lateral position and positioning a feed reel (14; 16) within a reel changer (1), having the following features:
- each feed reel (14; 16) is moved between two opposite sensors (26; 27) and a lateral spacing (f; g) between a side surface (34; 36) of the feed reel (14; 16) and the associated sensor (26; 27) is measured in each case,
- in the evaluation unit (29), actual values are compared with the entered desired values relating to reel width (i) and reel spacing (f; g),
- in the event that an actual value of the reel spacing (f; g) differs from the desired value, the feed reel (14; 16) is positioned by means of a conveyor carriage (22) which can be moved transversely (B) with respect to the web running direction (A), **characterized in that** desired values of different size, matched to a reel width (i) for the right-hand and left-hand lateral spacings (f; g) are predefined to an evaluation unit (29).

2. Method according to Claim 1, **characterized in that** after the actual value of the reel spacing (f; g) has coincided with the corresponding desired value, the conveyor carriage (22) is locked on a transport unit (19).

3. Method according to Claims 1 and 2, **characterized in that** the conveyor carriage (22) with the feed reel (14; 16) is then moved in the web running direction (A) into a holding position by means of the transport unit and is locked.

4. Method according to Claim 1, **characterized in that** the desired values of different sizes for the right-hand and left-hand lateral spacing (f; g) are matched to a half-width or quarter-width feed reel (14; 16).

5. Method according to Claim 1, **characterized in that** a magnitude of a difference between desired values for the right-hand and left-hand spacings (f; g) is greater than or equal to a width of a quarter web.

6. Method according to Claim 1, **characterized in that** a desired value for the right-hand or left-hand spacing (f; g) is optionally predefined in a machine-specific manner, and the second desired value is matched to the width of the feed reel (14).

## Revendications

1. Procédé de détection de positionnement et de positionnement, en direction latérale, d'un rouleau de réserve de papier (14; 16) à l'intérieur d'un changeur de rouleau (1), présentant les propriétés ci-après:
- chaque rouleau de réserve de papier (14; 16) est placé entre deux capteurs (26; 27) opposés et un espacement latéral (f; g), entre une face latérale (34; 36) du rouleau de réserve (14; 16) et le capteur (26; 27) associé, est chaque fois mesuré,
- des valeurs réelles sont comparées aux valeurs de consigne introduites dans l'unité d'évaluation (29), concernant la largeur de rouleau (i) et l'espacement de rouleau (f; g),
- en cas d'écart entre une valeur réelle de l'espacement de rouleau (f; g) et la valeur de consigne, un positionnement du rouleau de réserve de papier (14; 16) est effectué à l'aide d'un chariot de transport (22) déplaçable transversalement (B) par rapport à la direction de défilement de bande (A),
**caractérisé en ce que** des valeurs de consigne différentes, adaptées à une largeur de rouleau (i), sont prédéterminées pour l'espacement latéral (f; g) droit et gauche d'une unité d'évaluation (29).

2. Procédé selon la revendication 1, **caractérisé en ce que**, après atteinte d'une coïncidence entre la valeur réelle de l'espacement de rouleau (f; g) et la valeur de consigne correspondante, le chariot de transport (22) est bloqué sur une unité de transport (19).

3. Procédé selon les revendications 1 et 2, **caractérisé en ce qu'**ensuite le chariot de transport (22), avec le rouleau de réserve de bande (14; 16), est déplacé dans la direction de défilement de bande (A) la position de support, à l'aide de l'unité de transport, et est bloqué.

4. Procédé selon la revendication 1, **caractérisé en ce que** les valeurs de consigne, d'ampleur différentes, pour l'espacement (f; g) latéral droit et gauche sont adaptées à une bande de rouleau de réserve (14; 16) de demi-largeur ou de quart de largeur.

5. Procédé selon la revendication 1, **caractérisé en ce que** le montant d'une différence entre les valeurs de consigne de l'espacement droit et gauche (f; g) est supérieur ou égal à une largeur d'une bande de quart de largeur.

6. Procédé selon la revendication 1, **caractérisé en ce qu'**au choix une première valeur de consigne concernant l'espacement (f; g) droit ou gauche est prédéterminée de façon spécifique à la machine et la deuxième valeur de consigne est adaptée à la largeur du rouleau de réserve de bande (14).
